# FASCICULE DE BREVET EUROPEEN

(11) **EP 0 181 811 B1**
(45) Date de publication et mention de la délivrance du brevet: **16.09.1987**
(21) Numéro de dépôt: 85402103.7
(22) Date de dépôt: 31.10.1985
(51) Int. Cl.: F23Q 2/16

(54) **Briquet à gaz liquéfié à flamme plate élargie dans sa partie médiane**
Gasfeuerzeug mit einer flachen im mittleren bereich verbreiterten Flamme
Liquefied-gas lighter having a flat flame with a wider middle part

(30) Priorité: 31.10.1984 FR 8416703
(43) Date de publication de la demande: 21.05.1986
(73) Titulaire: S.T. DUPONT Société anonyme dite:, F-75755 Paris Cédex 15 (FR)
(72) Inventeur: Ainoz, Jean-Philippe, F-74210 Faverge (FR)
(74) Mandataire: Jolly, Jean-Pierre

## Description

La présente invention concerne un briquet à gaz liquéfié, à flamme plate élargie dans sa partie médiane.

Pour certaines applications, il est souhaitable de pouvoir disposer d'un briquet dont la flamme soit plus large que celle d'un briquet ordinaire. C'est le cas, en particulier, lorsque l'on désire allumer un cigare, une flamme élargie dans sa partie médiane étant alors particulièrement désirable.

Dans le but d'élargir la flamme d'un briquet et de la rendre propre à un allumage aisé et satisfaisant des cigares, diverses solutions ont déjà été proposées.

La plus simple consiste à accroître le diamètre de la buse d'évacuation du gaz, mais le débit du briquet est alors important et l'on obtient une flamme allongée, peu esthétique.

Pour réduire le débit, on peut envisager de former des flammes plates et, dans ce but, on pourrait réaliser des brûleurs dits papillons, s'inspirant de la technique utilisée sur les lampes à acétylène, c'est-à-dire un brûleur à deux têtes, dont les buses sont écartées l'une de l'autre et inclinéesen direction de l'axe du brûleur.

L'inconvénient majeur de ce type de brûleurs tient à leur encombrement, puisqu'il est nécessaire de disposer de deux têtes écartées. En outre, la mise en oeuvre des briquets de ce type est relativement complexe.

Il est donc apparu qu'un briquet à flamme large comportant deux flammes réunies pourformer une unique flamme élargie ne devrait comporter qu'une seule tête de brûleur, d'où proviendraient les deux flammes.

On a déjà réalisé des briquets s'inspirant de ce principe et ils apparaissent sur lesfigures 1 et2 des dessins schématiques annexés. Sur ces dessins, qui représentent également des formes de mise en oeuvre de la présente invention que l'on décrira ci-après:
La figure 1 est une coupe axiale partielle suivant l'axe du brûleur d'un briquet à deux flammes confondues de la technique connue;
la figure 2 est une coupe analogue d'un autre briquet à deux flammes de la technique antérieure;
les figures 3 et 4 sont des coupes axiales partielles suivant l'axe du brûleur de deux briquets conformes à l'invention;
la figure 5 est une coupe suivant la ligne V-V de la figure 4.

Les figures 1 et 2 illustrent deux briquets de la technique antérieure comprenant un brûleur qui émet deux flammes destinées à se réunir pour former une flamme unique élargie.

Dans le cas de la figure 1, le brûleur 1 du briquet 2 comprend deux alésages 3 et 4 à axes parallèles, alimentés en gaz par un même conduit 5. La flamme 6 ainsi produite reste cependant relativement étroite, comme dans la technique antérieure, à moins d'augmenter le débit du gaz, ce qui a pour inconvénient d'accroître simultanément la longueur de la flamme.

Une autre solution est celle illustrée par la figure 2, où le briquet 7 comporte un brûleur 8 ayant deux alésages divergents 9 et 10, disposés symétriquement par rapport à l'axe du brûleur et alimentés par un même conduit 11.

Dans un tel briquet, tant que le débit de gaz est faible, les flammes émises par les alésages 9 et 10 se réunissent très facilement pour former une flamme relativement large, mais de très faible hauteur. Si l'on augmente alors le débit pour accroître la hauteur de la flamme, les deux flammes 12 et 13 émises par les alésages 9 et 10 divergent malheureusement dès que la vitesse de sortie du gaz atteint un certain seuil et l'on n'obtient donc plus une flamme unique et large.

La présente invention vise à remédier à ces inconvénients en proposant un briquet dont la flamme soit plate et large, et ait une bonne stabilité et une hauteur satisfaisante, sans nécessiter pour autant une vitesse de sortie et un débit du gaz qui soient excessifs.

En partant de la technique antérieure illustrée par la figure 2, la Demanderesse a, en effet, remarqué que la séparation en deux flammes distinctes, à grand débit, de la flamme unique obtenue àfaible débit tient à la trop grande vitesse de sortie du gaz et elle a établi que, pour pallier cet inconvénient, il suffit de freiner le gaz à la sortie des buses du brûleur, en lui faisant léchertangentiellenιent une surface adjacente.

L'invention a par conséquent pour objet un briquet à gaz à flamme plate élargie dans sa partie médiane, du type comprenant un brûleur comportant deux buses de sortie de gaz à axes divergents, caractérisé en ce que lesdites buses ont une forme telle ou sont disposées de façon telle qu'à leur partie inférieure, elles débouchent tangentiellement à une surface adjacente du brûleur ou du corps du briquet, que vient lécher le flux gazeux qu'elles émettent.

De ce fait, la partie inférieure du flux gazeux des buses sera freinée par les surfaces adjacentes et les flammes qu'elles émettront pourront se réunir pour ne former qu'une flamme plate élargie, d'une hauteur satisfaisante et d'une grande stabilité.

Avantageusement, les buses du brûleur seront disposées symétriquement par rapport à son axe et leur partie supérieure sera inclinée d'au moins environ 30° à partir de cet axe.

De préférence, afin d'accroître l'effet de freinage exercé sur le gaz, les buses présenteront un étranglement interne leur conférant un profil de convergent-divergent.

Dans une première forme de réalisation d'un briquet conforme à l'invention, représentée sur la figure 3, les surfaces que vient lécher le gaz à la sortie des buses appartiennent au brûleur lui- même. Ce brûleur 15 comprend deux buses de sortie du gaz, respectivement 16 et 17, alimentées en gaz par un même conduit 18, ménagé dans le corps du briquet, par l'intermédiaire d'un conduit central 19 du brûleur.

Les buses 16 et 17 sont disposées symétriquement par rapport à l'axe du brûleur et leur partie supérieure est inclinée sur celui-ci d'un angle de 45°.

Conformément à l'invention, le brûleur comporte un bossage 20, par lequel il prend appui sur le corps du briquet et à la surface duquel débouche tangentiellement la partie inférieure des buses 16 et 17. Le gaz vient ainsi lécher la surface supérieure du bossage 20, par laquelle il est freiné, ce qui a pour effet que les deux flammes émises par les buses 16 et 17 peuvent se réunir pour former une unique flamme, plate et large, d'une hauteur satisfaisante. On remarquera que le canal central 19 communique avec les buses 16 et 17 par une restriction conférant à l'ensemble un profil de venturi favorable à un ralentissement des gaz à la sortie des buses.

La figure 4 montre une autre forme de réalisation de l'invention, dans laquelle le brûleur est constitué par un pion 22 sensiblement cylindrique, dans lequel sont ménagées des fentes 23 et 24 constituant les buses d'évacuation du gaz, ce brûleur 22 étant simplement emmanché dans un évidement 25 de profil complémentaire du corps du briquet, alimenté en gaz par un conduit 27. La partie inférieure des buses 23 et 24 est donc constituée par la surface du corps du briquet, que le gaz sortant du brûleur vient ainsi lécher.

Comme précédemment, le gaz est ainsi freiné et les flammes émises par les buses 23 et 24 se confondent en une unique flamme plate 28, large dans sa partie médiane. On remarquera que le bord 29 de l'évidement 25 forme à l'intérieur des fentes 23 et 24 un étranglement, de sorte que, par effet de divergent, le gaz sortant subit un effet accru de freinage proprice à l'obtention d'une flamme large et stable.

## Revendications

1. Briquet à gaz, à flamme plate élargie dans sa partie médiane, du type comprenant un brûleur (15; 22) comportant deux buses de sortie du gaz (16, 17; 23, 24) à axes divergents, caractérisé en ce que lesdites buses ont une forme telle ou sont disposées de façon telle qu'à leur partie inférieure, elles débouchent tangentiellement à une surface adjacente (20) du brûleur ou du corps du briquet, que vient lécher le flux gazeux qu'elles émettent.

2. Briquet selon la revendication 1, caractérisé en ce que lesdites buses (16,17; 23, 24) sont disposées symétriquement par rapport à l'axe du brûleur et en ce que leur partie supérieure est inclinée d'au moins 30° par rapport à cet axe.

3. Briquet selon l'une des revendications 1 et 2, caractérisé en ce que lesdites buses comportent un étranglement intérieur (29).

4. Briquet selon l'une des revendications 1 à 3, caractérisé en ce que le brûleur (15) comporte un bossage (20), par lequel il prend appui sur le corps du briquet, et en ce que la partie inférieure desdites buses (16, 17) débouche tangentiellement à la surface externe dudit bossage.

5. Briquet selon l'une des revendications 1 à 3, caractérisé en ce que le brûleur (22) a la forme générale d'un cylindre, dans lequel lesdites buses sont constituées par deux fentes latérales (16,17), et en ce qu'il est emmanché dans un évidement du corps du briquet, à la surface duquel lesdites buses (16, 17) débouchent tangentiellement.

## Patentansprüche

1. Gasfeuerzeug mit einer flachen, im mittleren Bereich verbreiterten Flamme mit einem Brenner (15; 22) mit zwei Gasaustrittsdüsen (16, 17; 23, 24) mit divergierenden Achsen, dadurch gekennzeichnet, dass die Düsen eine solche Form aufweisen oder derart angeordnet sind, dass sie an ihrem unteren Abschnitt tangential an eine an den Brenner oder den Körper des Feuerzeugs angrenzende Oberfläche (20) münden, welche vom Gasfluss, den die Düsen ausstossen, bestrichen wird.

2. Feuerzeug nach Anspruch 1, dadurch gekennzeichnet, dass die Düsen (16, 17; 23, 24) symmetrisch zur Achse des Brenners angeordnet sind und dass der obere Abschnitt um einen Winkel von wenigstens 30° zur Achse geneigt ist.

3. Feuerzeug nach Anspruch 1 oder 2, dadurch gekennzeichnet, dass die Düsen eine innere Drossel (29) aufweisen.

4. Feuerzeug nach einem der Ansprüche 1 bis 3, dadurch gekennzeichnet, dass der Brenner (15) einen Vorsprung (20) aufweist, über welchen er am Körper des Feuerzeuges anliegt, und dass der untere Abschnitt der Düsen (16,17) tangential auf die Aussenfläche des Vorsprunges mündet.

5. Feuerzeug nach einem der Ansprüche 1 bis 3, dadurch gekennzeichnet, dass der Brenner (22) im wesentlichen die Form eines Zylinders aufweist, in welchem die Düsen von zwei seitlichen Schlitzen (16,17) gebildet werden, und dass er in eine Ausnehmung des Feuerzeuges eingepasst ist, an deren Oberfläche die Düsen (16,17) tangential münden.

## Claims

1. A gas lighter producing a flat flame which is enlarged in its central portion of the type comprising a burner (15; 22) having two gas outlet nozzles (16, 17; 23, 24) with divergent axes, characterised in that said nozzles are of such a shape or are disposed in such a way that in their lower part they open tangentially to an adjacent surface (20) of the burner or the body of the lighter, which is licked by the gas flow that they emit.

2. A lighter according to claim 1, characterised in that said nozzles (16, 17; 23, 24) are disposed symmetrically with respect to the axis of the burner and that their upper part is inclined by at least 30° with respect to said axis.

3. A lighter according to one of claims 1 and 2, characterised in that said nozzles comprise an internal constriction (29).

4. A lighter according to one of claims 1 to 3, characterised in that the burner (15) comprises a boss (20) by means of which it is supported on the body of the lighter, and that the lower part of said nozzles (16,17) opens tangentially to the outside surface of said boss.

5. A lighter according to one of claims 1 to 3, characterised in that the burner (22) is in the general shape of a cylinder in which said nozzles are formed by two lateral slots (16,17), and that it is engaged into a recess in the body of the lighter, at the surface of which said nozzles (16,17) open tangentially.
